# FASCICULE DE BREVET EUROPEEN

(11) **EP 0 877 388 B1**
(45) Date de publication et mention de la délivrance du brevet: **12.02.2003**
(21) Numéro de dépôt: 98420076.6
(22) Date de dépôt: 04.05.1998
(51) Int. Cl.: G21F 5/12

(54) **Dispositif de fermeture étanche d'un boitier de confinement à usages multiples pour assemblages combustibles nucléaires irradiés ou déchets à haute activité**
Anordnung zum dichten Verschluss von Mehrzweck-Behältern zum Einschluss von bestrahlten Kernbrennstabbündeln oder hochaktiven Müllstoffen
Sealed closure system for multi-purpose confinement container for irradiated nuclear fuel assemblies of high activity waste material

(30) Priorité: 06.05.1997 FR 9705861
(43) Date de publication de la demande: 11.11.1998
(73) Titulaire: COGEMA LOGISTICS, 78182 St. Quentin en Yvelines Cedex (FR)
(72) Inventeur: Chanzy, Yves, 75016 Paris (FR); Roland, Vincent, 92310 Sevres (FR)
(74) Mandataire: Brykman, Georges

(56) Documents cités:
- EP-A- 0 205 060
- EP-A- 0 314 025
- EP-A- 0 398 239
- DE-A- 3 516 838
- US-A- 3 869 058
- US-A- 5 358 133

## Description

### DOMAINE TECHNIQUE

L'invention concerne un dispositif de fermeture étanche d'un boîtier de confinement à usages multiples, par exemple pour assemblages combustibles nucléaires irradiés ou déchets à haute activité, à l'aide de joints.

### ETAT DE LA TECHNIQUE

Une technique de transport et stockage d'assemblages combustibles nucléaires irradiés est en cours de développement.

Elle consiste schématiquement :
- à introduire un boîtier métallique à parois minces et à ouverture totale à une de ses extrémités, dans un suremballage métallique à parois épaisses également fermable hermétiquement; ledit boîtier permet d'assurer le confinement de la matière radioactive tout en présentant une résistance mécanique suffisante. Le suremballage épais assure un blindage radioactif suffisant et l'essentiel de la tenue mécanique pour que l'ensemble du colis ainsi constitué par le suremballage, le boîtier de confinement et le contenu de matières radioactives qu'il est prévu d'y placer, soit transportable, c'est-à-dire puisse répondre aux spécifications règlementaires en cas d'accident sévère (par exemple chute),
- à introduire l'ensemble conteneur, c'est-à-dire le suremballage et le boîtier, dans la piscine où sont entreposés les assemblages combustibles nucléaires irradiés à transporter,
- à charger lesdits assemblages combustibles irradiés dans le boîtier,
- à mettre en place le couvercle du boîtier de façon à assurer le confinement de la matière radioactive et à vidanger le boîtier,
- à effectuer le séchage de la cavité du boîtier éventuellement hors piscine, et à fermer hermétiquement le colis résultant.

Ledit colis peut alors être transporté en toute sécurité et amené à destination. Le boîtier de confinement sera alors extrait du suremballage pour être stocké à l'endroit désiré.

Le boîtier de confinement à usages multiples est également connu sous le vocable anglo-saxon de « multi-purpose canister » (MPC) et le suremballage sous le vocable d' « over-pack » (OP).

Habituellement, l'extrémité à ouverture totale du boîtier est fermée hermétiquement soit à l'aide d'un couvercle soudé soit, de façon réversible, à l'aide de joints serrés entre un couvercle et une bride fixée à l'extrémité ouverte dudit boîtier.

La figure 1 illustre un tel dispositif de fermeture réversible par joints.

On y voit en (1) la paroi mince du boîtier de confinement à usage multiple (MPC), en (2) la cavité intérieure du boîtier dans laquelle les assemblages combustibles nucléaires irradiés sont introduits, en (3) la bride fixée à l'extrémité supérieure à ouverture totale du boîtier, en (4) le couvercle comprenant deux joints (5), dans leurs logements, assurant l'étanchéité après fermeture à l'aide des boulons (6).

Avec un tel dispositif de fermeture, on voit qu'après introduction du boîtier dans le suremballage , la bride (3) repose sur l'extrémité supérieure du suremballage (7) (OP).

Ainsi l'introduction comme l'extraction dudit boîtier à fermeture étanche réversible, respectivement dans et hors du suremballage, ne peuvent se faire que par ladite extrémité supérieure du suremballage, ce qui implique soit une cellule ou dispositif blindé, soit une opération en piscine, afin de disposer de la protection radiologique que le boîtier (MPC) ne possède pas.

Pour faciliter la manoeuvre d'enlèvement du suremballage en position verticale et éviter l'emploi d'un tel dispositif blindé intermédiaire entre le suremballage (OP) et le lieu de stockage désiré, il est avantageux d'utiliser un suremballage possédant une ouverture totale non seulement à son extrémité supérieure, mais également à son extrémité inférieure; ainsi après avoir enlevé le fond du suremballage et avoir amené le colis directement au-dessus du lieu de stockage, on peut extraire le boîtier chargé d'assemblages combustibles irradiés par l'extrémité inférieure dudit suremballage par coulissement de l'un par rapport à l'autre.
Il apparaît évident que la présence d'une bride sur le boîtier empêche ce type de manutentions où le boîtier est introduit dans le suremballage par son extrémité supérieure et en est extrait par son extrémité inférieure.

Il est donc essentiel pour faciliter les manutentions de disposer d'un boîtier possédant une paroi extérieure parfaitement lisse, en particulier sans bride. La demanderesse a ainsi cherché à mettre au point un tel boîtier qui possède simultanément une fermeture réversible étanche et fiable, mais aussi simple à réaliser ou à mettre en oeuvre et ne comportant aucun élément dépassant de la paroi cylindrique extérieure du boîtier.

### DESCRIPTION DE L'INVENTION

L'invention est un dispositif de fermeture étanche amovible d'un boîtier métallique de confinement usage multiple (MPC) pour assemblages combustibles nucléaires irradiés conforme à la revendication 1. Le boîtier est essentiellement constitué d'un corps tubulaire ou cylindrique, généralement à section circulaire, ayant un grand axe, d'une extrémité inférieure obturée par un fond soudé et d'une extrémité supérieure totalement ouverte, ledit boîtier étant destiné à être entièrement inclus dans totalement ouverte, ledit boîtier étant destiné à être entièrement inclus dans un suremballage métallique à parois épaisses, ledit dispositif de fermeture étanche comprenant :
- au moins deux disques pleins métalliques amovibles entièrement situés à l'intérieur dudit corps tubulaire, prenant appui directement ou par l'intermédiaire d'un disque ou couronne d'appui, sur un épaulement pratiqué dans la paroi intérieure du corps tubulaire sur tout ou partie de sa périphérie, à proximité de son extrémité supérieure, chacun desdits disques pleins métalliques comportant des moyens d'étanchéité situés à leur périphérie coopérant avec une partie verticale de la paroi intérieure du corps tubulaire,
- un dispositif de serrage, situé également à l'intérieur du corps tubulaire au-dessus desdits disques pleins métalliques et agissant sur eux, permettant de réaliser l'étanchéité.

Les disques pleins sont ainsi empilés les uns sur les autres et l'étanchéité se fait en particulier entre les moyens d'étanchéité situés à la périphérie des disques pleins métalliques et la paroi verticale du corps tubulaire comme cela sera vu plus en détail plus loin.
Le disque d'appui peut être également une couronne. De plus le disque plein le plus inférieur comportant des moyens d'étanchéité peut prendre appui directement sur ledit épaulement sans l'intermédiaire du disque ou couronne d'appui.

Généralement, et comme cela sera vu plus loin en détail, les moyens d'étanchéité comprennent des joints toriques qui sont mis en compression à l'aide du dispositif de serrage qui peut être de type connu.

L'épaisseur du corps tubulaire du boîtier (MPC) est mince, en général comprise entre 1 et 10 cm, mais le plus souvent entre 2 à 5 cm et malgré cela le dispositif selon l'invention permet de garantir l'étanchéité du boîtier dans le temps. En comparaison les parois épaisses du suremballage (OP) sont généralement de l'ordre de 10 à 30 cm, mais le plus souvent entre 15 et 25 cm. D'autre part, l'ordre de grandeur du diamètre du boîtier (MPC) se situe entre 0,5 m et 2,5 m (le plus souvent entre 1,5 m et 2 m) et sa longueur, liée à celle des assemblages combustibles contenus, peut varier entre 3 et 5 m.

Les disques pleins et le disque ou couronne d'appui ont généralement une épaisseur d'au moins 15 mm qui est liée à l'épaisseur du joint et permet d'éviter tout risque de déformation lors du serrage assurant l'étanchéité. Leur épaisseur est habituellement inférieure à 50 mm pour éviter tout alourdissement néfaste du conteneur ou pour laisser davantage de place disponible aux éléments combustibles introduits dans la cavité.

Le dispositif de fermeture selon l'invention peut comporter additionnellement des dispositifs permettant de tester l'étanchéité. A cet égard, l'emploi selon l'invention d'au moins deux disques métalliques pleins avec leurs moyens d'étanchéité permet de contrôler et donc de garantir ladite étanchéité.

Un tel dispositif de fermeture constitué d'au moins deux éléments (c'est-à-dire un disque métallique et un dispositif de serrage) peut être traversé par un orifice comportant son propre système d'étanchéité comprenant par exemple deux joints contrôlables en étanchéité.

La figure 2 illustre l'invention . Elle apparaît particulièrement simple à réaliser ou à mettre en oeuvre et l'ensemble du conteneur présente une paroi extérieure parfaitement cylindrique, lisse et sans aspérité sur toute sa longueur.

Sur la figure 2 on voit en (1) la paroi mince du corps tubulaire du boîtier de confinement à usage multiple (MPC), en (2) la cavité intérieure destinée à recevoir les assemblages combustibles irradiés rangés dans un panier approprié. L'extrémité supérieure (10) du corps tubulaire peut être de même épaisseur que le corps, mais ici elle a été rapportée par soudage et présente une légère surépaisseur vers l'intérieur dudit corps tubulaire; elle présente, de même que le corps tubulaire, une section droite circulaire sauf éventuellement par endroits, par exemple au droit de découpes ponctuelles ou quand l'épaulement d'appui (11) n'occupe pas la totalité de la périphérie de la paroi intérieure du corps tubulaire, comme cela sera vu plus loin; les parois extérieures ici verticales du corps tubulaire et de son extrémité éventuellement rapportée (10) sont alignées de sorte qu'elles ne présentent aucune partie saillante à l'extérieur du boîtier pouvant gêner. La surépaisseur intérieure, éventuelle, procure à l'extrémité supérieure (10) du boîtier une plus grande rigidité de sorte que la garantie d'étanchéité du dispositif selon l'invention se trouve améliorée sans diminuer la capacité dudit boîtier.

L'extrémité supérieure (10) comporte un épaulement (11) pratiqué dans la paroi intérieure; cet épaulement peut être pratiqué sur la totalité ou une partie seulement de la périphérie de ladite paroi intérieure. Il est tel que le disque ou couronne d'appui (12) peut y reposer de façon stable; le disque ou couronne d'appui est circulaire et a une face supérieure , une face inférieure et une paroi latérale cylindrique.

Sur la face supérieure du disque ou couronne d'appui circulaire (12) prend place un premier disque plein circulaire (13), lequel disque plein (13) comprend à sa périphérie des moyens d'étanchéité comprenant un chanfrein (14) pratiqué à la place de son arête périphérique inférieure et un joint torique le plus souvent métallique (15) prenant place dans le logement créé par ledit chanfrein (14). Le joint métallique peut être du type Hélicoflex (marque déposée) ou tout autre joint métallique possédant des propriétés semblables.

Une autre réalisation consisterait en ce que le disque inférieur (13) prenne appui directement sur l'épaulement (11).
L'étanchéité est assurée par le joint métallique (15) entre la paroi intérieure verticale cylindrique à section circulaire de la pièce d'extrémité (10) [ ou de l'extrémité du corps tubulaire (1) dans le cas où il n'y aurait pas de pièce d'extrémité spécifique rajoutée ] et l'une ou l'autre de la surface du chanfrein ou de la face supérieure horizontale du disque d'appui.

Ce mode de réalisation avec un disque d'appui est particulièrement intéressant car il permet de comprimer le joint (15) et de garantir l'étanchéité quand l'épaulement (11) n'est pas réalisé sur toute la périphérie de la paroi intérieure, grâce en particulier au fait que ladite étanchéité est obtenue au moins en partie par appui du joint sur la partie verticale de la paroi intérieure.

Pour avoir une meilleure garantie d'étanchéité et pouvoir mieux la contrôler, un deuxième disque plein (13') identique au disque (13), avec son chanfrein (14') et son joint métallique (15'), est posé sur la face supérieure du disque (13); le joint (15') est de même compressé par réaction sur la face supérieure du disque plein (13) inférieur sur lequel il repose.
Le dispositif de serrage, non représenté, est situé entièrement à l'intérieur de la pièce d'extrémité (10) [ ou le cas échéant du corps tubulaire (1) ]. Généralement il est de type connu et comporte des moyens de serrage coopérant avec la paroi intérieure qui permettent d'obtenir l'étanchéité de la fermeture du boîtier par compression des joints (15, 15') en appuyant verticalement sur le disque supérieur.

On voit qu'en serrant on comprimera les joints (15, 15') pour obtenir une étanchéité entre les chanfreins des disques pleins (13) et (13') et la paroi intérieure de la pièce d'extrémité (10) [ ou le cas échéant de l'extrémité du corps tubulaire (1) ].

De façon simple et modulaire le nombre de disques pleins peut être augmenté à la demande pour améliorer encore le degré de garantie de l'étanchéité.

Il apparaît que le dispositif de fermeture réversible selon l'invention est simple à réaliser, autorise le passage en totalité du boîtier (MPC) à travers un suremballage (OP) d'une extrémité à l'autre et permet d'atteindre simultanément une étanchéité élevée et une résistance mécanique répondant aux exigences réglementaires de sûreté.

## Revendications

1. Dispositif de fermeture étanche amovible d'un boîtier métallique de confinement à usage multiple pour assemblages combustibles nucléaires irradiés, essentiellement constitué d'un corps tubulaire (1) ayant un grand axe vertical, d'une extrémité inférieure obturée par un fond soudé, d'une extrémité supérieure totalement ouverte, apte à être fermée par le dispositif de fermeture étanche amovible, et d'un épaulement d'appui (11) formé sur au moins une partie de la périphérie de la paroi intérieure du corps tubulaire (1), ledit boîtier étant destiné à être entièrement inclus dans un suremballage métallique à parois épaisses, ledit dispositif de fermeture comprenant :
- un premier disque plein métallique amovible (13) apte à reposer directement sur ledit épaulement d'appui ou sur une couronne d'appui intermédiaire (12) interposée entre ledit épaulement d'appui et le premier disque, un premier chanfrein (14) étant formé à la périphérie d'une face du premier disque (13) tournée vers ledit épaulement ;
- un premier joint torique d'étanchéité (15) disposé dans un premier espace défini entre ledit premier chanfrein (14), ladite paroi intérieure et ledit épaulement d'appui (11) ou ladite couronne d'appui intermédiaire (12) ;
- un second disque plein métallique amovible (13') apte à reposer directement sur ledit premier disque (13), un second chanfrein (14') étant formé à la périphérie d'une face du second disque (13') tournée vers ledit premier disque ;
- un second joint torique d'étanchéité (15') disposé dans un second espace défini par ledit premier disque (13), ledit second chanfrein (14') et ladite paroi intérieure ; et
- un dispositif de serrage entièrement situé à l'intérieur de l'extrémité ouverte du corps tubulaire (1) et appuyant sur le second disque (13') de façon à comprimer le second joint torique (15') et à créer une étanchéité dans ledit second espace, et de façon à comprimer le premier joint torique (15) et à créer une étanchéité dans ledit premier espace.

2. Dispositif selon la revendication 1, dans lequel le premier joint torique (15) et le second joint torique (15') sont des joints métalliques.

3. Dispositif selon l'une quelconque des revendications 1 et 2, dans lequel l'épaisseur du corps tubulaire (1) est comprise entre 1 et 10 cm et son diamètre entre 0,5 et 2,5 m et l'épaisseur du premier disque (13) et du second disque (13') est d'au moins 15 mm.

4. Dispositif selon l'une quelconque des revendications précédentes, dans lequel le corps tubulaire présente une paroi extérieurs dépourvue de partie saillante.

## Patentansprüche

1. Vorrichtung zum dichten, lösbaren Verschließen eines Mehrzweck-Umschließungs-Metallgehäuses für abgebrannte Brennelement-Bündel, im wesentlichen bestehend aus einem rohrförmigen Körper (1) mit einer vertikalen Hauptachse, einem von einem angeschweißten Bodenteil verschlossenen unteren Ende und einem gänzlich offenen oberen Ende, das durch die dichte, lösbare Schließvorrichtung geschlossen werden kann, und einer auf zumindest einem Teil des Umfangs der Innenwand des rohrförmigen Körpers (1) ausgebildeten Auflageschulter (11), wobei das Gehäuse dazu bestimmt ist, vollständig in einer Außenverkleidung mit dicken Wänden eingeschlossen zu werden, und die Schießvorrichtung umfasst:
eine erste massive, lösbare Metallscheibe (13), die direkt auf der Auflageschulter oder auf einem Zwischen-Auflagekranz (12), der zwischen die Auflageschulter und die erste Scheibe eingefügt ist, ruhen kann, wobei eine erste Abfasung (14) am Umfang einer der Schulter zugewandten ersten Seite bzw. Fläche der ersten Scheibe (13) ausgebildet ist,
einen ersten Dichtungsring bzw. O-Ring (15), der in einem ersten Raum angeordnet ist, der zwischen der ersten Abfasung (14), der Innenwand und der Auflageschulter (11) oder dem Zwischen-Auflagekranz (12) festgelegt ist,
eine zweite massive, lösbare Metallscheibe (13'), die direkt auf der ersten Scheibe (13) aufliegen kann, wobei eine zweite Abfasung (14') am Umfang einer der ersten Scheibe zugewandten Seite bzw. Fläche der zweiten Scheibe (13') ausgebildet ist,
einen zweiten Dichtungsring bzw. O-Ring (15'), der in einem zweiten Raum angeordnet ist, der zwischen der ersten Scheibe (13), der zweiten Abfasüng (14') und der Innenwand festgelegt ist, und
eine Spannvorrichtung, die gänzlich im Innern des offenen Endes des rohrförmigen Körpers (1) gelegen ist und auf die zweite Scheibe (13') so drückt, dass sie den zweiten O-Ring (15') komprimiert und eine Abdichtung im zweiten Raum erzeugt, und sie den ersten O-Ring (15) komprimiert und eine Abdichtung im ersten Raum erzeugt.

2. Vorrichtung nach Anspruch 1, wobei der erste O-Ring (15) und der zweite O-Ring (15') metallische Dichtungen sind.

3. Vorrichtung nach einem der Ansprüche 1 oder 2, wobei die Dicke des rohrförmigen Körpers (1) zwischen 1 und 10 cm und sein Durchmesser zwischen 0,5 und 2,5 m beträgt, und die Dicke der ersten Scheibe (13) und der zweiten Scheibe (13') mindestens 15 mm beträgt.

4. Vorrichtung nach einem der vorangehenden Ansprüche, wobei der rohrförmige Körper eine Außenwand ohne vorspringenden Teil aufweist.

## Claims

1. Removable sealed closing apparatus for a metal, multi-purpose confinement canister for irradiated nuclear fuel assemblies, essentially constituted by a tubular body (1) having a major vertical axis, a lower end sealed by a welded base, a completely open upper end, which can be sealed by the removable sealed closing apparatus, and a bearing shoulder (11) formed on at least part of the periphery of the inner wall of the tubular body (1), said canister being intended for complete inclusion in a thick-walled, metal over-pack, said closing apparatus comprising:
- a first, removable, solid, metal disk (13) which can rest directly on said bearing shoulder or on an intermediate bearing collar (12) interposed between said bearing shoulder and the first disk, a first chamfer (14) being formed on the periphery of one face of the first disk (13) turned towards said shoulder,
- a first O-ring seal (15) placed in a first space defined between said chamfer (14), said inner wall and said bearing shoulder (11) or said intermediate bearing collar (12),
- a second, removable, solid, metal disk (13') able to rest directly on said first disk (13), a second chamfer (14') being formed on the periphery of a face of the second disk (13') turned towards said first disk,
- a second O-ring seal (15') located in a second space defined by said first disk (13), said second shoulder (14') and said inner wall and
- a gripping apparatus entirely located in the interior of the open end of the tubular body (1) and bearing on the second disk (13') so as to compress the second O-ring seal (15') and create a seal in said second space and so as to compress the first O-ring seal (15) and create a seal in said first space.

2. Apparatus according to claim 1, wherein the first O-ring seal (15) and the second O-ring seal (15') are metal seals.

3. Apparatus according to either of the claims 1 and 2, wherein the thickness of the tubular body (1) is between 1 and 10 cm and its diameter between 0.5 and 2.5 m and the thickness of the first disk (13) and the second disk (13') is at least 15 mm.

4. Apparatus according to any one of the preceding claims, wherein the tubular body has an outer wall with no projecting portion.
